# EUROPÄISCHE PATENTSCHRIFT

(11) **EP 1 764 327 B1**
(45) Veröffentlichungstag und Bekanntmachung des Hinweises auf die Patenterteilung: **26.11.2008**
(21) Anmeldenummer: 05108639.5
(22) Anmeldetag: 20.09.2005
(51) Int. Cl.: B65H 18/16, B65H 18/20

(54) **Rollenwickeleinrichtung**
Roll winding device
Dispositif d'enroulement

(43) Veröffentlichungstag der Anmeldung: 21.03.2007
(73) Patentinhaber: Voith Patent GmbH, 89522 Heidenheim (DE); ERAS Entwicklung und Realisation adaptiver Systeme GmbH, 37085 Göttingen (DE)
(72) Erfinder: Gnauert, Uwe, Dr., 37083 Göttingen (DE); Siebald, Hubertus, 37124 Rosdorf (DE); Wimmel, Roger, 37124 Rosdorf (DE)
(74) Vertreter: Kunze, Klaus

(56) Entgegenhaltungen:
- DE-A1- 2 128 097
- DE-U- 7 121 923
- DE-U- 7 305 837
- US-A- 3 902 677
- US-A- 5 961 899
- US-A1- 2002 185 567

## Beschreibung

Die Erfindung betrifft eine Rollenwickeleinrichtung mit mindestens einer Walze, an der beim Wickeln eine Wickelrolle anliegt.

Die Erfindung wird im folgenden anhand einer Rollenwickeleinrichtung beschrieben, die eine Papierbahn zu einer Wickelrolle aufwickelt. Sie ist jedoch nicht auf diesen Anwendungszweck beschränkt.

Eine Papierbahn wird in relativ großer Breite von derzeit bis zu 12 m und quasi endlos hergestellt. Um für einen späteren Verbraucher verwendbar zu sein, muß die Papierbahn in schmalere Bahnen unterteilt werden. Diese schmaleren Bahnen müssen dann zu Wickelrollen aufgewickelt werden. Hierzu wird eine Rollenwickeleinrichtung verwendet.

Bei einigen Rollenwickeleinrichtungen, die auch als "Rollenschneider" bezeichnet werden, treten im Betrieb Probleme aufgrund starker Vibrationen auf, deren Folge schlechte Aufwicklungen, starke Beanspruchung der Maschine und der Fundamente, Verminderung der Produktionsgeschwindigkeit oder Rollenschaukeln bis hin zum Rollenauswurf sind. Bei Rollenwickeleinrichtungen suchte man nach Unwuchten in Walzen oder Wickelrollen, nach Schwingungen im Antriebs- und Regelsystem, etc. Änderungen, die in der Regel mit viel Aufwand verbunden sind, haben die Schwierigkeiten nicht vollständig beheben können.

US 2002/0185567 werden die Achsen der Walze und der Wickelrolle gleizeitig verlagert und die jeweiligen Verlagerungswefe der Drehachsen umgekehrt proportional zu den Massen der entsprechenden Körper gewählt. Nach dem Impulssatz ergeben sich keine Kräfte auf die Fundamente.

Auftretende Vibrationen mit einhergehender Unrundheitsbildung der Wickelrolle können mit der Verarbeitung bestimmter Papiersorten verbunden sein. Beispielsweise stellen das Reibverhalten oder die Papierdicke relevante Größen dar.

Man nimmt an, daß für die Unrundheitsbildung der Wickelrolle eine Kontaktschwingung zwischen Wickelrolle und Walze oder Walzen ursächlich ist, wobei die Walze oder Walzen und die Wickelrolle oder Teile davon, z.B. der äußere Mantel einer begrenzten Anzahl von Papierlagen, gegeneinander schwingen. Hierdurch kann es zu einem ungleichförmigen Aufbau der Wickelrolle (Dichte-, Steifigkeits-, Dickenvariation, Lufteinschlüsse, sich verschiebende Papierlagen) kommen, welcher wiederum die Kontaktschwingungen verstärken kann.

Am Ende des Wickelprozesses werden die Wickelrollen bis zum Stillstand abgebremst. Durchläuft die Drehfrequenz der Wickelrolle die Eigenfrequenz der Schwingung des gesamten Systems, so kann ein Rollenschaukeln auftreten. Die Wickelrolle schwingt, was bis zu einem Rollenauswurf führen kann.

Beim Wickelprozeß auftretende Schwingungen werden in zwei Problembereiche klassifiziert, nämlich das Rollenbrummen und das Rollenschaukeln.

Das Rollenbrummen ist eine Kontaktschwingung zwischen der Wickelrolle und der Walze oder den Walzen, wobei bei Verwendung von mehreren Walzen, an denen die Wickelrolle anliegt, die Walzen gegeneinander schwingen können. Das Rollenbrummen kann auftreten, wenn sich eine Harmonische der Drehfrequenz der Wickelrolle oder der Wickelrollen (wenn mehrere Wickelrollen gleichzeitig gewickelt werden) im Bereich der Eigenfrequenz der Kontaktschwingung befindet.

Durch das Rollenbrummen kann es zu einem ungleichförmigen Aufbau des Papiers in der Wickelrolle kommen, was wiederum die Kontaktschwingungen verstärken kann.

Der Erfindung liegt die Aufgabe zugrunde, kritische Zustände beim Wickeln zu vermeiden.

Diese Aufgabe wird bei einer Rollenwickeleinrichtung durch die Merkmale des Anspruchs 1 gelöst.

Ansatzpunkt der Erfindung ist, daß die Kontaktschwingung bei einer Harmonischen der Drehfrequenz der Wickelrolle in Verbindung mit einer Systemeigenfrequenz auftritt. Zur Vermeidung der Kontaktschwingung wird deshalb eine Änderungseinrichtung vorgesehen, mit der die Systemeigenfrequenz gezielt verändert werden kann. Die Systemfrequenz wird im Betrieb in geeigneter Weise derart verändert, daß sich die Amplitude der im Ansatz auftretenden Kontaktschwingung in der zugehörigen Harmonischen reduziert, so daß sich infolge kein weiterer ungleichmäßiger Wi-ckelaufbau mehr ausbilden kann. Tritt nun aufgrund der geänderten Systemeigenfrequenz bei einer anderen Harmonischen eine Kontaktschwingung auf, so kann die Systemeigenfrequenz erneut verschoben werden.

In einer bevorzugten Ausgestaltung ist vorgesehen, daß die Systemeigenfrequenz zwischen mindestens zwei Werten umschaltbar ist. Dies ist eine besonders einfache Lösung. Zwei diskrete Werte der Systemeigenfrequenz lassen sich mit wenig Aufwand realisieren. Wenn sich eine Schwingung bei einer Systemeigenfrequenz ergibt, kann man die Rollenwickeleinrichtung auf eine andere Systemeigenfrequenz umschalten und dort so lange weiterwickeln, bis sich beispielsweise dort ein kritischer Zustand ergibt. In diesem Fall wird wieder zurückgeschaltet.

In einer alternativen Ausgestaltung kann vorgesehen sein, daß die Systemeigenfrequenz kontinuierlich veränderbar ist. In diesem Fall kann man einen kritischen Zustand fortlaufend vermeiden.

Die Systemeigenfrequenz ist über eine Veränderung der Walze oder der Walzenlagerung veränderbar. Die Walze bzw. die Walzenlagerung sind Elemente der Rollenwickeleinrichtung, die sich im Betrieb ohne äußeren Eingriff nicht verändern. Sie stehen daher in definierten Zuständen zur Verfügung, so daß dieser Zustand von außen geändert werden kann.

Vorzugsweise ist die Wickelrolle gelagert und die Systemeigenfrequenz ist über eine Veränderung der Wickelrollen-Lagerung veränderbar. Die Wickelrolle ist ein Bestandteil des schwingenden Systems. Während bei einem Doppeltragwalzenwickler, also einer Rollenwickeleinrichtung, bei der die Wickelrolle auf zwei Tragwalzen ruht, eine Wickelrollen-Lagerung in der Regel nicht vorhanden ist, ist sie bei einem Stützwalzen- oder Kontaktwalzenwickler gegeben. Über die Wickelrollen-Lagerung kann man nun Einfluß auf die Wickelrolle und damit auf einen Bestandteil des schwingenden Systems nehmen.

De Steifigkeit der Walzenlagerung ist veränderbar. Dies ist eine relativ einfache Maßnahme, um die Systemeigenfrequenz der Rollenwickeleinrichtung mit Wickelrolle zu verändern.

In einfacher Weise läßt sich dies dadurch realisieren, daß die Walze wahlweise starr oder weich lagerbar ist. Durch eine einfache Veränderung der Lagerung läßt sich die Systemeigenfrequenz verändern.

Dies läßt sich beispielsweise dadurch realisieren, daß die Walze mit einem Lager gelagert ist, das wahlweise an ein Fundament oder eine Stuhlung koppelbar oder auf einer Tragfeder lagerbar ist. Der Begriff "Tragfeder" ist hier funktional zu verstehen. Die Feder kann also auch durch eine Gasfeder oder eine hydraulische Feder gebildet sein.

Die weiche Lagerung ist mit einem Dämpfer kombiniert. Ein Dämpfer, beispielsweise ein Reibdämpfer, entzieht einer möglichen auftretenden Schwingung wirkungsvoll Energie.

Der Dämpfer weist eine veränderbare Dämpfung auf. Man kann dann die Systemeigenfrequenz auch über die Veränderung der Dämpfung verstellen.

Der Dämpfer ist als Verriegelungseinrichtung ausgebildet. Dies läßt sich beispielsweise dadurch realisieren, daß der Dämpfer einen so hohen Reibwert bekommt, daß er keine Bewegung mehr zuläßt.

In einer alternativen Ausgestaltung ist der Dämpfer als hydraulischer Dämpfer ausgebildet. Bei einem hydraulischen Dämpfer wird durch das Hin- und Herfließen einer hydraulischen Flüssigkeit die Schwingungsenergie in Wärme umgesetzt. Wenn man nun dieses Hin- und Herfließen der Flüssigkeit unterbindet, dann verriegelt der Dämpfer das Lager. Man kann nun die Dämpfungseigenschaften ändern. Dies kann beispielsweise dadurch erfolgen, daß man den Strömungswiderstand der Drossel verändert. Eine andere Möglichkeit besteht darin, die Viskosität der Hydraulikflüssigkeit zu verändern, beispielsweise bei einem elektrorheologischen Öl.

Bevorzugterweise weist die weiche Lagerung eine Lage-nachführung auf. Diese kann trotz zunehmender Masse der Wickelrolle die Position der Walze festhalten, so daß ein einfacher Übergang in den steifen Zustand des Lagers möglich ist. Die Lagenachführung kann auch dafür genutzt werden, entsprechend der Masse der Wickelrolle die richtige Vorspannung der Tragfeder vorzuhalten, so daß beim Übergang von steif zu weich kein Absenken oder Anheben der Walze erfolgt.

Bevorzugterweise weist die Systemeigenfrequenz-Änderungseinrichtung einen Schwingungssensor auf. Der Schwingungssensor stellt fest, ob eine Schwingung auftritt und gegebenenfalls wie groß diese ist. Wenn eine Schwingung auftritt oder die Schwingung eine vorbestimmte Amplitude überschreitet, dann kann die System-eigenfrequenz-Änderungseinrichtung betätigt werden, um die Systemeigenfrequenz zu verändern.

In einer Alternative oder zusätzlich kann vorgesehen sein, daß die Systemeigenfrequenz-Änderungseinrichtung eine Steuereinrichtung aufweist, in der ein Zusammenhang zwischen Rollendurchmessern und Umschaltzuständen abgelegt ist. In vielen Fällen wird man aufgrund von Erfahrungswerten wissen, bei welchen Zuständen, also bei welchem Rollendurchmesser und bei welcher Drehzahl, sich kritische Zustände einstellen. Man kann nun bei Erreichen eines entsprechenden Zeitpunkts im Wickelverlauf die Umschaltung der Systemeigenfrequenz vornehmen.

Bevorzugterweise weist die Walzenlagerung ein Lager auf, das von einem Hydraulikzylinder unterstützt ist, wobei der Hydraulikzylinder mit einer Druckversorgungseinrichtung in Verbindung steht, deren Druck veränderbar ist. Über den veränderbaren Druck läßt sich dann die Art und Weise verändern, mit der das Lager durch den Hydraulikzylinder unterstützt wird. Bei einem hohen Druck ist die Steifigkeit des Lagers entsprechend hoch. Bei einem niedrigen Druck ist sie entsprechend niedriger. Dies gilt vor allem dann, wenn zusätzlich ein Gasvolumen mit der Hydraulikflüssigkeit verbunden ist.

Vorzugsweise weist die Druckversorgungseinrichtung ein Druckregelventil auf. Mit einem Druckregelventil läßt sich der gewünschte Druck leicht einstellen.

Vorzugsweise ist zwischen der Druckversorgungseinrichtung und dem Hydraulikzylinder ein Sperrventil angeordnet. Wenn der Hydraulikzylinder in eine bestimmte Stellung gefahren worden ist und das Sperrventil geschlossen wird, dann kann die Hydraulikflüssigkeit aus dem Hydraulikzylinder nicht mehr entweichen. Das Lager ist dann sozusagen starr gelagert. Wenn hingegen das Sperrventil geöffnet wird, dann kann die Hydraulikflüssigkeit im Hydraulikzylinder durch die Druckversorgungseinrichtung beeinflußt werden, so daß die Lagersteifigkeit entsprechend abgesenkt wird.

Vorzugsweise ist der Hydraulikzylinder über das Sperrventil mit einem Hydrospeicher verbunden. Der Hydrospeicher bildet dann eine Feder, beispielsweise mit Hilfe eines eingeschlossenen Gasvolumens. Wenn also das Sperrventil geöffnet hat, dann bildet der Hydraulikzylinder mit dem Hydrospeicher die obengenannte Tragfeder. Wenn das Sperrventil geschlossen ist, ist der Hydrospeicher gesperrt. In diesem Fall stellt der Hydraulikzylinder eine starre Verbindung zwischen dem Lager und dem Fundament oder der Stuhlung dar.

Vorzugsweise ist zwischen dem Hydraulikzylinder und dem Hydrospeicher eine Drossel angeordnet. Die Drossel entzieht der hin- und herfließenden Hydraulikflüssigkeit Energie und trägt damit zur Dämpfung bei. Wenn man den Drosselwiderstand veränderbar macht, gegebenenfalls auch von außen, dann läßt sich auf einfache Weise die Dämpfung verändern.

Vorzugsweise ist eine Drucksteuereinrichtung vorgesehen, die die Drücke auf beiden Seiten des Sperrventils aneinander angleicht. Beim Umschalten von hart auf weich ist dann gewährleistet, daß sich die Lagerposition nicht ändert. Insgesamt kann hierdurch ein geringer Arbeitsbereich der Lagerung von beispielsweise ± 2 mm gewährleistet werden.

Bevorzugterweise weist das Lager mindestens einen Bewegungsanschlag auf. Im Betrieb sind nur relativ kleine Schwingungen zugelassen. Größere Auslenkungen des Lagers können durch den Bewegungsanschlag vermieden werden. Eine Änderung derAntriebswelle kann damit unter Umständen vermieden werden. Auch auf eine gelenkige Anbindung der Antriebswelle, die größere Bewegungen zuließe, kann damit verzichtet werden.

Bevorzugterweise ist das Lager in einer Bewegungsrichtung geführt. Diese Führung erfolgt in Richtung der geringen Steifigkeit bzw. der freien Bewegung.

In einer ersten Ausgestaltung ist vorgesehen, daß das Lager über Blattfedern an einer Stuhlung angebunden ist. Blattfedern haben senkrecht zu ihrer flächigen Erstreckung eine relativ geringe Steifigkeit. In ihrer flächigen Erstreckung ergibt sich hingegen eine hohe Steifigkeit. Blattfedern sind insbesondere bei schwingender Belastung praktisch verschleißfrei.

In einer alternativen Ausgestaltung kann vorgesehen sein, daß das Lager über einen Hebel drehbar gelagert ist. Eine kleine Drehbewegung um den Drehpunkt des Hebels ist zulässig. Ein Hebel ermöglicht zusätzlich ein Auseinanderfahren der Walzen bei einem Doppeltragwalzenwickler, was beispielsweise mit zunehmendem Wickeldurchmesser günstig ist.

Schließlich kann das Lager linear geführt sein. Auch hier ist es möglich, den Abstand von zwei Tragwalzen zu verändern.

Zur Beeinflussung der Systemeigenfrequenz kann auch die Steifigkeit der Walze veränderbar sein. Die Steifigkeit kann beispielsweise dadurch geändert werden, daß ihr Innendruck erhöht wird oder daß innere Versteifungen aktiviert oder deaktiviert werden.

Auch ist es möglich, die Masse der Walze zu verändern. Dies läßt sich beispielsweise dadurch realisieren, daß man eine Flüssigkeit in die Walze einleitet oder aus ihr entfernt.

Die Erfindung wird im folgenden anhand eines bevorzugten Ausführungsbeispiels in Verbindung mit der Zeichnung beschrieben. Hierin zeigen:
- Fig. 1: eine schematische Darstellung einer Rollenwickeleinrichtung,
- Fig. 2: eine schematische Darstellung einer Einrichtung zur Änderung einer Systemeigenfrequenz und
- Fig. 3: verschiedene Möglichkeiten für eine Lagerführung.

Eine Rollenwickeleinrichtung 1 nach Fig. 1 ist als Doppeltragwalzenwickler ausgebildet. Die Rollenwickeleinrichtung 1 weist zwei Tragwalzen 2, 3 auf, die ein Wickelbett 4 bilden, in dem eine Wickelrolle 5 liegt. Die Wickelrolle weist eine Wickelhülse 6 auf, auf die eine Papierbahn 7 aufgewickelt wird. Die Papierbahn 7 wird von einem Tambour 8 abgewickelt, der in einer nicht näher dargestellten Abwicklung drehbar gelagert ist. Nur schematisch dargestellt ist eine Leitwalze 9. In Abhängigkeit von der gewünschten Bahnführung können natürlich mehrere Leitwalzen 9 vorhanden sein.

Üblicherweise ist eine derartige Rollenwickeleinrichtung auch noch mit einer Längsschneideinrichtung 10 versehen, die die Papierbahn 7 in mehrere parallel zueinander laufende Teilbahnen unterteilt. Die Teilbahnen können eine Breite im Bereich von etwa 0,3 bis 4,8 m aufweisen.

Eine Stützwalze 11, die auch als Reiter- oder Belastungswalze bezeichnet wird, drückt die Wickelrolle 5 mit einer vorbestimmten Kraft in das W i-ckelbett 4. Die Stützwalze 11 dient zu Beginn eines Wickelvorgangs dazu, die Papierbahn 7 möglichst hart um die Wickelhülse 6 zu wickeln. Hierzu wird eine höhere Kraft aufgebracht. In einem späteren Abschnitt des Wickelvorgangs dient sie dazu, die Wickelrolle 5 im Wickelbett 4 festzuhalten, also ein Herausspringen zu verhindern.

Die beiden Tragwalzen 2, 3, von denen mindestens eine angetrieben ist, sind in Lagern 12, 13 gelagert. Die Lager 12, 13 sind hier lediglich schematisch dargestellt. Mindestens eines der beiden Lager 12, 13 weist eine veränderbare Steifigkeit auf, was anhand von Fig. 2 näher erläutert werden wird.

Fig. 2 zeigt das Lager 12, das nicht direkt auf einem Fundament 14, beispielsweise einem Hallenboden, oder in einer Stuhlung abgestützt ist, sondern über einen Hydraulikzylinder 15. Der Hydraulikzylinder 15 weist einen Kolben 16 auf, der einen Druckraum 17 begrenzt. Eine Vorspannfeder 18 drückt den Kolben 16 in eine Richtung, in der der Druckraum 17 minimiert ist. Im Druckraum 17 ist ein Bewegungsanschlag 19 angeordnet, der die Bewegung des Kolbens 16 und damit die Bewegung des Lagers 12, das mit dem Kolben 16 über eine Stange 20 verbunden ist, begrenzt. Auch für die andere Bewegungsrichtung des Kolbens 16 kann in einer Entfernung von einigen Millimetern ein Bewegungsanschlag vorgesehen sein.

Dem Lager 12 ist ein Positionssensor 21 zugeordnet, der auch als "Wegsensor" bezeichnet werden kann. Der Positionssensor 21 ermittelt fortlaufend die Position des Lagers 12 und ist daher in der Lage, Schwingungen zu erfassen, die das Lager 12 durchführt. Wenn das Lager 12 schwingt, dann schwingt auch die von ihm getragene Tragwalze 2.

Der Druckraum 17 ist mit einer Zuführleitung 22 verbunden. In der Zuführleitung 22 ist ein erster Drucksensor 23 angeordnet. In einem Abschnitt der Zuführleitung 22, die den Druckraum 17 mit einer Druckversorgungseinrichtung 24 verbindet, ist ein Sperrventil 25 angeordnet, das in der in Fig. 2 dargestellten Sperrposition, die durch eine Feder 26 bewirkt wird, eine Verbindung zwischen dem Druckraum 17 und der Druckversorgungseinrichtung 24 unterbricht. Wenn das Sperrventil öffnet, beispielsweise mit Hilfe eines elektromagnetischen Antriebs 27, dann ist eine Verbindung zwischen der Druckversorgungseinrichtung 24 und dem Druckraum 17 gegeben.

Die Druckversorgungseinrichtung 24 weist eine Druckquelle 28, beispielsweise einen Druckanschluß oder eine Pumpe, und ein Druckregelventil 29 auf. Am Ausgang des Druckregelventils 29 ist ein zweiter Drucksensor 30 angeordnet.

Die Zuführleitung 22 ist auf der dem Druckraum 17 abgewandten Seite des Sperrventils 25 über eine Drossel 31 mit einem Hydrospeicher 32 verbunden. Der Hydrospeicher wirkt als hydraulische Feder. Er weist üblicherweise ein Gasvolumen oder ein anderes kompressibles Volumen auf. Wenn das Sperrventil 25, wie dargestellt, geschlossen ist, ergibt sich eine hohe Steifigkeit der Lagerung. Die Lagerung ist annähernd so steif, wie bei einer heute üblichen festen Anschraubung an einer Stuhlung. Der Hydraulikzylinder kann natürlich auch an einer Stuhlung statt am Fundament 14 befestigt sein.

Ist das Sperrventil 25 hingegen geöffnet, so ergibt sich durch den angekoppelten Hydrospeicher 32 eine deutlich reduzierte Lagersteifigkeit. Über die Größe des Hydrospeichers 32 kann die Steifigkeit eingestellt bzw. angepaßt werden. Die Drossel 31 ermöglicht eine optimierte Dämpfung der sich ergebenden niedrigeren Eigenfrequenz.

Bei geöffnetem Sperrventil 25 wird der Druck bei zunehmender Masse der Wickelrolle 5 so geregelt, daß die Position des Lagers 12 ortsfest bleibt. Als Fehlersensor wird hierbei der am Lager 12 befindliche Positionssensor 21 verwendet.

Wenn das Sperrventil 25 geschlossen ist, dann wird der Druck des Hydrospeichers 32 mit Hilfe des zweiten Drucksensors 30 geregelt an den Druck im Druckraum 17, der durch den ersten Drucksensor 23 ermittelt wird, angepaßt. Beim Umschalten von hart auf weich, also beim Umschalten des Sperrventils 25, ist somit gewährleistet, daß sich die Position des Lagers 12 nicht ändert.

Insgesamt kann hierdurch ein geringer Arbeitsbereich der Lagerung, z.B. ± 2 mm, gewährleistet werden. Größere Auslenkungen des Lagers 12 können sicher durch Anschläge, beispielsweise den Anschlag 19, vermieden werden. Dieser Arbeitsbereich bezieht sich auf die Walze insgesamt. Der Unterschied in der Position der Lager an beiden axialen Enden der Walze muß natürlich wesentlich geringer sein, beispielsweise weniger als 0,1 mm betragen, damit die Wickelrolle nicht aus der Vorrichtung läuft.

Das Lager 12 ist geführt. Mögliche Ausführungsformen der Lagerführungen sind in Fig. 3 dargestellt.

Fig. 3a zeigt eine erste Ausgestaltung, bei der das Lager 12 über Blattfedern 33 an der Stuhlung 34 befestigt ist. Das Lager 12 ist dabei in Richtung eines Doppelpfeils 35 verlagerbar. In Richtung dieses Doppelpfeils 35 ist die Steifigkeit der Blattfedern 33 niedrig. Dementsprechend ist eine Bewegung möglich. Senkrecht dazu ergibt sich eine hohe Steifigkeit. Die Lagerung mit Blattfedern 33 ist insbesondere bei einer schwingenden Belastung verschleißfrei.

In Fig. 3b ist das Lager 12 an einem Hebel 36 gelagert, der um einen Drehpunkt 37 in der Stuhlung 34 drehbar ist. Eine Drehbewegung um den Drehpunkt 37 des Hebels 36 ist zulässig. Da es sich hierbei um relativ kleine Bewegungen handelt, siehe die obengenannten ± 2 mm, ist die Bewegung des Lagers 12 gegenüber der Stuhlung nahezu linear.

Fig. 3c zeigt eine dritte Ausgestaltung, bei der das Lager 12 über Rollen 38 an der Stuhlung 34 abgestützt ist. Dementsprechend ist das Lager 12 ebenfalls in Richtung eines Doppelpfeils 39 gegenüber der Stuhlung 34 bewegbar. Es handelt sich also um eine Linearführung.

Das Hin- und Herschalten zwischen weicher und harter Lagerung, also das Umschalten des Sperrventils 25, kann wahlweise über eine Steuerung oder über eine Regelung erfolgen.

Eine Steuerung kann eingesetzt werden, wenn aus einem Wickelprozeß bekannt ist, wann für welchen Schaltzustand unkritische Durchmesser der Wickelrolle 5 vorliegen, so daß entsprechend gesteuert umgeschaltet werden kann.

Läßt sich ein solcher Zusammenhang nicht genau erfassen, weil z.B. die unkritischen Bereiche für die Schaltzustände sich über den gesamten Wickelprozeß nicht überall überschneiden, so kann über geeignete Sensoren, beispielsweise den Positionssensor 21, der Schwingungszustand erkannt und von diesem abhängig das Umschalten zwischen den einzelnen Lagerzuständen geregelt ausgelöst werden.

## Patentansprüche

1. Rollenwickeleinrichtung mit mindestens einer wahlweise starr oder weich lagerbaren Walze, an der beim Wickeln eine Wickelrolle anliegt, wobei eine Systemeigenfrequenz-Änderungseinrichtung (100) vorgesehen ist, mit der eine Systemeigenfrequenz eines aus Rollenwickeleinrichtung (1) und Wickelrolle (5) gebildeten Systems veränderbar ist, und wobei die weiche Lagerung mit einem Dämpfer (15, 31) kombiniert ist,
**dadurch gekennzeichnet,**
**daß** der Dämpfer (15, 31) als Verriegelungseinrichtung ausgebildet ist.

2. Rollenwickeleinrichtung nach Anspruch 1, **dadurch gekennzeichnet, daß** die Systemeigenfrequenz zwischen mindestens zwei Werten umschaltbar ist.

3. Rollenwickeleinrichtung nach Anspruch 1, **dadurch gekennzeichnet, daß** die Systemeigenfrequenz kontinuierlich veränderbar ist.

4. Rollenwickeleinrichtung nach einem der vorhergehenden Ansprüche, **dadurch gekennzeichnet, daß** die Systemeigenfrequenz über eine Veränderung der Walze (2, 3) oder der Walzenlagerung (12, 13) veränderbar ist.

5. Rollenwickeleinrichtung nach einem der vorhergehenden Ansprüche, **dadurch gekennzeichnet, daß** die Wickelrolle (5) gelagert ist und die Systemeigenfrequenz über eine Veränderung der Wickelrollen-Lagerung veränderbar ist.

6. Rollenwickeleinrichtung nach Anspruch 4 oder 5, **dadurch gekennzeichnet, daß** die Steifigkeit der Walzenlagerung (12, 13) veränderbar ist.

7. Rollenwickeleinrichtung nach Anspruch 6, **dadurch gekennzeichnet, daß** die Walze mit einem Lager gelagert ist, das wahlweise an ein Fundament (14) oder eine Stuhlung koppelbar oder auf einer Tragfeder lagerbar ist.

8. Rollenwickeleinrichtung nach einem der vorhergehenden Ansprüche, **dadurch gekennzeichnet, daß** der Dämpfer (15, 31) eine veränderbare Dämpfung aufweist.

9. Rollenwickeleinrichtung nach einem der vorhergehenden Ansprüche, **dadurch gekennzeichnet, daß** der Dämpfer (15, 31) als hydraulischer Dämpfer ausgebildet ist.

10. Rollenwickeleinrichtung nach einem der vorhergehenden Ansprüche, **dadurch gekennzeichnet, daß** die weiche Lagerung eine Lagenachführung aufweist.

11. Rollenwickeleinrichtung nach einem der vorhergehenden Ansprüche, **dadurch gekennzeichnet, daß** die Systemeigenfrequenz-Änderungseinrichtung (100) einen Schwingungssensor (21) aufweist.

12. Rollenwickeleinrichtung nach einem der vorhergehenden Ansprüche, **dadurch gekennzeichnet, daß** die Systemeigenfrequenz-Änderungseinrichtung (100) eine Steuereinrichtung aufweist, in der ein Zusammenhang zwischen Rollendurchmessern und Umschaltzuständen abgelegt ist.

13. Rollenwickeleinrichtung nach einem der vorhergehenden Ansprüche, **dadurch gekennzeichnet, daß** das Lager der Walzenlagerung von einem Hydraulikzylinder (15) unterstützt ist, wobei der Hydraulikzylinder (15) mit einer Druckversorgungseinrichtung (24) in Verbindung steht, deren Druck veränderbar ist.

14. Rollenwickeleinrichtung nach Anspruch 13, **dadurch gekennzeichnet, daß** die Druckversorgungseinrichtung (24) ein Druckregelventil (29) aufweist.

15. Rollenwickeleinrichtung nach Anspruch 13 oder 14, **dadurch gekennzeichnet, daß** zwischen der Druckversorgungseinrichtung (24) und dem Hydraulikzylinder (15) ein Sperrventil (25) angeordnet ist.

16. Rollenwickeleinrichtung nach Anspruch 15, **dadurch gekennzeichnet, daß** der Hydraulikzylinder (15) über das Sperrventil (25) mit einem Hydrospeicher (32) verbunden ist.

17. Rollenwickeleinrichtung nach Anspruch 16, **dadurch gekennzeichnet, daß** zwischen dem Hydraulikzylinder (15) und dem Hydrospeicher (32) eine Drossel (31) angeordnet ist.

18. Rollenwickeleinrichtung nach einem der Ansprüche 15 bis 17, **dadurch gekennzeichnet, daß** eine Drucksteuereinrichtung (23, 30) vorgesehen ist, die die Drücke auf beiden Seiten des Sperrventils (25) aneinander angleicht.

19. Rollenwickeleinrichtung nach einem der Ansprüche 4 bis 18, **dadurch gekennzeichnet, daß** das Lager (12, 13) mindestens einen Bewegungsanschlag (19) aufweist.

20. Rollenwickeleinrichtung nach einem der Ansprüche 4 bis 19, **dadurch gekennzeichnet, daß** das Lager (12, 13) in einer Bewegungsrichtung geführt ist.

21. Rollenwickeleinrichtung nach einem der Ansprüche 4 bis 20, **dadurch gekennzeichnet, daß** das Lager (12, 13) über Blattfedern (33) an einer Stuhlung (34) angebunden ist.

22. Rollenwickeleinrichtung nach einem der Ansprüche 4 bis 20, **dadurch gekennzeichnet, daß** das Lager (12, 13) über einen Hebel (36) drehbar gelagert ist.

23. Rollenwickeleinrichtung nach einem der Ansprüche 4 bis 20, **dadurch gekennzeichnet, daß** das Lager (12, 13) linear geführt ist.

24. Rollenwickeleinrichtung nach einem der vorhergehenden Ansprüche, **dadurch gekennzeichnet, daß** die Steifigkeit der Walze (2, 3) veränderbar ist.

25. Rollenwickeleinrichtung nach einem der vorhergehenden Ansprüche, **dadurch gekennzeichnet, daß** die Masse der Walze (2, 3) veränderbar ist.

## Claims

1. Roll winding device having at least one carrier roll which can optionally be mounted rigidly or softly and on which a wound roll rests during winding, a system natural frequency changing device (100) being provided with which a system natural frequency of a system formed from roll winding device (1) and wound roll (5) can be varied, and the soft mounting being combined with a damper (15, 31),
**characterized in that**
the damper (15, 31) is constructed as a locking device.

2. Roll winding device according to Claim 1, **characterized in that** the system natural frequency can be switched between at least two values.

3. Roll winding device according to Claim 1, **characterized in that** the system natural frequency can be varied continuously.

4. Roll winding device according to one of the preceding claims, **characterized in that** the system natural frequency can be varied by changing the carrier roll (2, 3) or the carrier roll mounting (12, 13).

5. Roll winding device according to one of the preceding claims, **characterized in that** the wound roll (5) is supported and the system natural frequency can be varied by changing the wound roll mounting.

6. Roll winding device according to Claim 4 or 5, **characterized in that** the stiffness of the carrier roll mounting (12, 13) can be varied.

7. Roll winding device according to Claim 6, **characterized in that** the carrier roll is supported by a bearing which can optionally be coupled to a foundation (14) or a frame or can be mounted on a supporting spring.

8. Roll winding device according to one of the preceding claims, **characterized in that** the damper (15, 31) has variable damping.

9. Roll winding device according to one of the preceding claims, **characterized in that** the damper (15, 31) is constructed as a hydraulic damper.

10. Roll winding device according to one of the preceding claims, **characterized in that** the soft mounting has position tracking.

11. Roll winding device according to one of the preceding claims, **characterized in that** the system natural frequency changing device (100) has a vibration sensor (21).

12. Roll winding device according to one of the preceding claims, **characterized in that** the system natural frequency changing device (100) has a control device in which a relationship between roll diameters and switching states is stored.

13. Roll winding device according to one of the preceding claims, **characterized in that** the bearing of the carrier roll mounting is supported by a hydraulic cylinder (15), the hydraulic cylinder (15) being connected to a pressure supply device (24) of which the pressure can be varied.

14. Roll winding device according to Claim 13, **characterized in that** the pressure supply device (24) has a pressure regulating valve (29).

15. Roll winding device according to Claim 13 or 14, **characterized in that** a shut-off valve (25) is arranged between the pressure supply device (24) and the hydraulic cylinder (15).

16. Roll winding device according to Claim 15, **characterized in that** the hydraulic cylinder (15) is connected via the shut-off valve (25) to a hydraulic reservoir (32).

17. Roll winding device according to Claim 16, **characterized in that** a restrictor (31) is arranged between the hydraulic cylinder (15) and the hydraulic reservoir (32).

18. Roll winding device according to one of Claims 15 to 17, **characterized in that** a pressure control device (23, 30) is provided which balances the pressures on the two sides of the shut-off valve (25).

19. Roll winding device according to one of Claims 4 to 18, **characterized in that** the bearing (12, 13) has at least one movement stop (19).

20. Roll winding device according to one of Claims 4 to 19, **characterized in that** the bearing (12, 13) is guided in one direction of movement.

21. Roll winding device according to one of Claims 4 to 20, **characterized in that** the bearing (12, 13) is attached to a frame (34) via leaf springs (33).

22. Roll winding device according to one of Claims 4 to 20, **characterized in that** the bearing (12, 13) is mounted via a lever (36) such that it can be rotated.

23. Roll winding device according to one of Claims 4 to 20, **characterized in that** the bearing (12, 13) is guided linearly.

24. Roll winding device according to one of the preceding claims, **characterized in that** the stiffness of the carrier roll (2, 3) can be varied.

25. Roll winding device according to one of the preceding claims, **characterized in that** the mass of the carrier roll (2, 3) can be varied.

## Revendications

1. Dispositif d'enroulement comprenant au moins un cylindre pouvant être supporté de manière rigide ou souple, sur lequel s'applique une bobine lors de l'enroulement, un dispositif de variation de la fréquence propre du système (100) étant prévu pour modifier une fréquence propre d'un système formé d'un dispositif d'enroulement (1) et d'une bobine (5), le support souple étant combiné avec un amortisseur (15, 31),
**caractérisé en ce que**
l'amortisseur (15, 31) est réalisé sous forme de dispositif de verrouillage.

2. Dispositif d'enroulement selon la revendication 1, **caractérisé en ce que** la fréquence propre du système peut être commutée entre au moins deux valeurs.

3. Dispositif d'enroulement selon la revendication 1, **caractérisé en ce que** la fréquence propre du système peut être modifiée de manière continue.

4. Dispositif d'enroulement selon l'une quelconque des revendications précédentes, **caractérisé en ce que** la fréquence propre du système peut être modifiée par le biais d'une modification du cylindre (2, 3) ou du support de cylindre (12, 13).

5. Dispositif d'enroulement selon l'une quelconque des revendications précédentes, **caractérisé en ce que** la bobine (5) est supportée et la fréquence propre du système peut être modifiée par une modification du support de bobine.

6. Dispositif d'enroulement selon l'une quelconque des revendications 4 ou 5, **caractérisé en ce que** la rigidité du support de cylindre (12, 13) peut être modifiée.

7. Dispositif d'enroulement selon la revendication 6, **caractérisé en ce que** le cylindre est supporté avec un palier qui peut être accouplé de manière sélective à une base (14) ou un bâti ou qui peut être supporté sur un ressort de support.

8. Dispositif d'enroulement selon l'une quelconque des revendications précédentes, **caractérisé en ce que** l'amortisseur (15, 31) présente un amortissement variable.

9. Dispositif d'enroulement selon l'une quelconque des revendications précédentes, **caractérisé en ce que** l'amortisseur (15, 31) est réalisé sous forme d'amortisseur hydraulique.

10. Dispositif d'enroulement selon l'une quelconque des revendications précédentes, **caractérisé en ce que** le support souple présente un guidage d'axe de palier.

11. Dispositif d'enroulement selon l'une quelconque des revendications précédentes, **caractérisé en ce que** le dispositif de variation de fréquence propre du système (100) présente un capteur d'oscillations (21).

12. Dispositif d'enroulement selon l'une quelconque des revendications précédentes, **caractérisé en ce que** le dispositif de variation de la fréquence propre du système (100) présente une unité de commande dans laquelle une corrélation entre les diamètres des rouleaux et les états de commutation est enregistrée.

13. Dispositif d'enroulement selon l'une quelconque des revendications précédentes, **caractérisé en ce que** le palier du support de cylindre est supporté par un vérin hydraulique (15), le vérin hydraulique (15) étant en liaison avec un dispositif d'alimentation en pression (24) dont la pression peut être modifiée.

14. Dispositif d'enroulement selon la revendication 13, **caractérisé en ce que** le dispositif d'alimentation en pression (24) présente une soupape de régulation de la pression (29).

15. Dispositif d'enroulement selon la revendication 13 ou 14, **caractérisé en ce que** l'on dispose une soupape d'arrêt (25) entre le dispositif d'alimentation en pression (24) et le vérin hydraulique (15).

16. Dispositif d'enroulement selon la revendication 15, **caractérisé en ce que** le vérin hydraulique (15) est connecté par le biais de la soupape d'arrêt (25) à un accumulateur hydraulique (32).

17. Dispositif d'enroulement selon la revendication 16, **caractérisé en ce que** l'on dispose entre le vérin hydraulique (15) et l'accumulateur hydraulique (32) un étranglement (31).

18. Dispositif d'enroulement selon l'une quelconque des revendications 15 à 17, **caractérisé en ce que** l'on prévoit un dispositif de commande de pression (23, 30) qui ajuste l'une à l'autre les pressions des deux côtés de la soupape d'arrêt (25).

19. Dispositif d'enroulement selon l'une quelconque des revendications 4 à 18, **caractérisé en ce que** le palier (12, 13) présente au moins une butée de mouvement (19).

20. Dispositif d'enroulement selon l'une quelconque des revendications 4 à 19, **caractérisé en ce que** le palier (12, 13) est guidé dans une direction de mouvement.

21. Dispositif d'enroulement selon l'une quelconque des revendications 4 à 20, **caractérisé en ce que** le palier (12, 13) est relié à un bâti (34) par le biais de ressorts à lame (33).

22. Dispositif d'enroulement selon l'une quelconque des revendications 4 à 20, **caractérisé en ce que** le palier (12, 13) est supporté à rotation par le biais d'un levier (36).

23. Dispositif d'enroulement selon l'une quelconque des revendications 4 à 20, **caractérisé en ce que** le palier (12, 13) est guidé linéairement.

24. Dispositif d'enroulement selon l'une quelconque des revendications précédentes, **caractérisé en ce que** la rigidité du cylindre (2, 3) est variable.

25. Dispositif d'enroulement selon l'une quelconque des revendications précédentes, **caractérisé en ce que** la masse du cylindre (2, 3) est variable.
